# EUROPÄISCHE PATENTSCHRIFT

(11) **EP 0 072 476 B1**
(45) Veröffentlichungstag und Bekanntmachung des Hinweises auf die Patenterteilung: **01.10.1986**
(21) Anmeldenummer: 82106884.8
(22) Anmeldetag: 30.07.1982
(51) Int. Cl.: B21K 27/02, B21F 23/00

(54) **Verfahren und Einrichtung zur Materialzuführung an Warm- und Halbwarm-Umformmaschinen**
Method and device for feeding material to hot or semi-hot forming machines
Procédé et dispositif d'alimentation de matériau dans des machines de formage à chaud ou à demi-chaud

(30) Priorität: 14.08.1981 CH 5270/81
(43) Veröffentlichungstag der Anmeldung: 23.02.1983
(73) Patentinhaber: Hatebur Umformmaschinen AG, CH-4153 Reinach (CH)
(72) Erfinder: Criblez, Roger, CH-4103 Bottmingen (CH); Schoenenberger, Raymond, F-68300 Rosenau (FR)
(74) Vertreter: Eschmann, Heinz

## Beschreibung

Die Erfindung betrifft gemäß Oberbegriff von Anspruch 1 ein Verfahren zur Materialzuführung an Warm- und Halbwarm-Umformmaschinen bei der spanlosen Metallumformung, wobei ein in Drahtringform vorliegendes Material in einem Richtapparat gerade gerichtet und mittels mindestens einer Einzugsvorrichtung, welche mindestens ein Einzugsrollenpaar umfasst, gegen einen Anschlag intermittierend-vorgeschoben, aufgeheizt, in Einzellängen unterteilt und der Warmumformmaschine zugeführt wird.

Sie betrifft ferner eine zur Durchführung dieses Verfahrens dienende Einrichtung gemäss Oberbegriff des Anspruches 4.

Bei herkömmlichen Warmumformmaschinen wird stangenförmiges Material zugeführt, und während dieses Zuführvorganges durchläuft es eine Heizung, wo es auf eine Temperatur erhitzt wird, die knapp unter der Schmelztemperatur liegt. Im Anschluss daran wird es von einer Einzugsvorrichtung der Umformmaschine ergriffen und diese führt nun das Material intermittierend, auf die Drehzahl der Maschine abgestimmt, in eine Abschervorrichtung, welche Abschnitte gleicher Länge herstellt, die dann in der Maschine weiterverarbeitet, d. h. umgeformt werden. Es ist naheliegend, dass man eine möglichst hohe Temperatur des umzuformenden Materials zu erreichen versucht, damit die Umformarbeit möglichst klein gehalten werden kann. Dies wiederum bringt mit sich, dass das erhitzte Ausgangsmaterial keinen grossen Belastungen, im speziellen Zugbelastungen, ausgesetzt werden kann, da keine plastischen Verformungen des Materials erwünscht werden. Deshalb werden als Ausgangsmaterial bei der Warmumformung gerade Stangen von einigen Metern Länge verwendet. Diese haben jedoch den Nachteil, dass bei jedem Stangenübergang einige Restabschnitte fallen gelassen werden müssen, um stets das gleiche Volumen des abgescherten Abschnittes zu erhalten. Der dabei entstehende Abfall ist infolgedessen relativ gross. Um diesen Abfall möglichst klein zu halten, müssen die Stangenübergänge drastisch reduziert werden, d. h. man sollte im ldealfalle eine « Endlosstange verwenden können. Solche « Endlosstangen », d. h. Stangen beträchtlicher Länge, liegen aber als Drahtringe vor.

Der Einsatz von Drahtringen zur Warmumformung stiess jedoch bisher auf grosse Schwierigkeiten, die mit den bekannten Einzugsvorrichtungen nicht behoben werden konnten. Im Verlaufe des mit hoher Arbeitsfrequenz ablaufenden Umformvorganges wird das stangenförmige Material im Arbeitstakt der Maschine nämlich immer wieder gegen einen festen Anschlag geschoben. Um das Auftreffen des vorderen Stangenendes am Anschlag mit Sicherheit zu gewährleisten, soll auf die Stange im Moment des Auftreffens immer noch ein geringfügiger Schub ausgeübt werden, was selbstverständlich nur dann möglich ist, wenn die Einzugsrollen, sobald die Stange stillsteht, auf deren Oberfläche gleiten können.

Der Anpressdruck der Einzugsrollen einer Kalteinzugsvorrichtung ist im Gegensatz zur Warmeinzugsvorrichtung viel höher (beispielsweise mehrere Tonnen). Die bekannten Kalteinzugsvorrichtungen lassen sich daher für den Warmeinzug nicht verwenden, da die Deformation des warmen Stangenmaterials weit weniger Kraft benötigt, als das reibende Gleiten der Rollen auf der Stangenoberfläche. Die Stange würde sich daher jedesmal kurz nach dem Auftreffen am Anschlag verbiegen.

Aber auch die bekannte Warmeinzugsvorrichtung, welche mit einer erheblich geringeren Anpresskraft arbeitet, würde sich für den Warmeinzug von drahtringförmigem Material keinesfalls eignen. Die zum Abziehen des Drahtes und dessen Passieren des Richtapparates erforderliche Zugkraft kann der bekannte Warmeinzug nicht aufbringen. Eine entsprechende Erhöhung der Anpress- bzw. Zugkraft würde wiederum eine Deformation des erwärmten Drahtes mit sich bringen.

Das Problem des automatischen, intermittierenden Vorschubs drahtringförmigen Materials zwecks Warmumformung konnte somit aufgrund der beschriebenen Schwierigkeiten bisher nicht in zufriedenstellender Weise gelöst werden.

Die DE-A-24 50 422 zeigt zwar eine ab Drahtring arbeitende, zur Warmumformung dienende Maschine. Dabei wird der Draht über ein antreibendes Element vom Ring abgezogen und durch einen ersten Richtapparat gestossen, der den Draht dergestalt richtet, dass er eine Schlaufe bildet. In dieser Schlaufe ist ein Fühler eingebaut, der dem an und für sich gleichmässig laufenden Antriebselement Befehle gibt, langsamer oder schneller zu laufen. Nach dem Durchlaufen der Schleife wird der Draht in einem zweiten Richtapparat gerade gerichtet und durch eine Heizung gezogen.

Dieses durch den zweiten Richtapparat und durch die Heizung erfolgte Ziehen wird durch die hinter der Heizung an der Umformmaschine angebrachten Einzugsrollen bewerkstelligt, und zwar geschieht dieses Einziehen intermittierend im Arbeitstakt der Maschine. Es ist ersichtlich, dass durch diesen Vorgang der auf eine bestimmte Temperatur erhitzte Draht noch eine Zugbeanspruchung aushalten muss, herrührend durch den Widerstand, den der zweite Richtapparat auf den Draht ausübt, sowie durch die grosse Beschleunigung des zu bewegenden Drahtmaterials, da der Einzugsvorgang nur eine kleine Zeitspanne eines Drehzyklus der Umformmaschine beträgt. Daraus folgt, dass der Draht einte bestimmte Zugfestigkeit auch im erwärmten Zustand aufweisen musste.

Es ist somit die Aufgabe der vorliegenden Erfindung, eine Materialzuführvorrichtung zu erhalten, die es ermöglicht, Material in Form von Drahtringen zu verwenden, ohne dass die Gefahr besteht, das auf hohe Temperaturen erhitzte Material in der Zuführphase plastisch zu verformen, sei es durch Dehnung infolge zu grosser Zugbelastung oder durch ein Walzen infolge hoher Anpressdrücke der Einzugsrollen. Zudem muss der Draht, bevor er in die Heizung eingeführt wird, absolut gerade gerichtet sein, und er soll während der Verarbeitung in der Umformmaschine intermittierend, im Arbeitstakt der Maschine, in die Abschervorrichtung eingestossen werden.

Diese Aufgabe wird erfindungsgemäss durch das Verfahren und die Einrichtung gelöst, die in den unabhängigen Ansprüchen definiert sind.

Die nähere Beschreibung eines Ausführungsbeispieles der Erfindung erfolgt anhand beiliegender Zeichnung :
Figur 1 zeigt eine vereinfachte Darstellung der Geräteanordnung vor der Umformmaschine.
Figur 2 zeigt die Uebertragungselemente der Antriebsvorrichtung für den Materialeinzug auf Seiten der Umformmaschine.
Figur 3 zeigt die maschinenseitige Antriebsvorrichtung für den Lüftmechanismus der Kaltvorschubvorrichtung.
Figur 4 zeigt einen Schnitt durch die Kaltvorschubvorrichtung entlang der Linie IV-IV (Fig. 5), woraus der Antrieb der Vorschubrollen ersichtlich ist.
Figur 5 zeigt einen Schnitt durch die Kaltvorschubvorrichtung entlang der Linie V-V (Fig.4), woraus der Antrieb der Lüftvorrichtung ersichtlich ist.

Im Maschinenkörper 1 einer Warmumformmaschine, ist eine Welle 2 drehbar gelagert. Diese Welle 2 wird durch einen nicht gezeigten, jedoch bekannten Mechanismus mit gleicher Drehzahl wie die Kurbelwelle, d. h. der Hauptantrieb der Maschine, angetrieben. Die Welle 2 ist zugleich Träger der nicht dargestellten Auswerferkurven, die die matrizenseitigen Auswerfer der Maschine steuern.

Auf der Welle 2 sind zwei Steuerkurven befestigt. Eine erste Steuerkurve 3 versetzt einen auf einer Achse 4, die im Maschinenkörper 1 gelagert ist, aufgesteckten Winkelhebel 5, dessen Rolle 5a auf der Steuerkurve 3 abrollt, und der durch eine Feder 32 (Fig. 2) ständig gegen die Steuerkurve 3 gedrückt wird und dadurch die Rolle .5a in stetiger Berührung mit der Steuerkurve 3 ist, in eine Wippbewegung. Das andere Ende des Winkelhebels 5 ist an eine zweilaschige Koppel 6 angelenkt, welche mit einem Verstellhebel 7 gelenkig verbunden ist. Dieser Verstellhebel 7 ist auf einer Achse 8 montiert, die in einem Support 9, welcher fest mit dem Maschinenkörper 1 verbunden ist, drehbar gelagert ist. Der Verstellhebel ist zudem noch starr mit einem zweischenkligen Winkelhebel 10 verbunden, der ebenfalls seinen Drehpunkt in der Achse 8 aufweist.

Der Verstellhebel 7 besteht aus zwei Laschen 11 und 12, welche durch einen Steg 13 verbunden sind. Die beiden Laschen 11 und 12 bilden eine beidseits von Führungsbahnen begrenzte Nut, in welcher ein Gelenkstein 14, der die gelenkige Verbindung zwischen Koppel 6 und Verstellhebel 7 bildet, durch eine Spindel 15 verschoben und in jeder beliebigen Stellung arretiert werden kann. Der zweischenklige Winkelhebel 10 überträgt seine Wippbewegung einerseits auf eine Koppelstange 16, die die Einzugsrollen 17 (Warmeinzug) der Maschine 1 über ein Zahnradgetriebe mit Rücklaufsperren antreibt, und andererseits auf eine Uebertragungsstange 18, die als Antriebselement für eine Kaltvorschubvorrichtung 19 dient. Der Winkelhebel 5 kann auch dreischenklig ausgeführt und als Auswerferantrieb für eine Matrize verwendet werden.

Eine zweite Steuerkurve 20, die nachstehend als Lüftkurve bezeichnet wird (auf Fig. 3 sichtbar) und hinter der Steuerkurve 3 auf der Welle 2 angeordnet ist, versetzt einen Winkelhebel 21 in eine Wippbewegung, welche über eine Stange 22 (Fig. 4) der Kaltvorschubvorrichtung 19 übermittelt wird.

Hinter der Kaltvorschubvorrichtung 19 ist ein bekanntes Drahtablauf- und Zuführgerät 23 angeordnet. Auf dessen Ladedorn 24 ist schematisch die Lage des Drahtringes 25 angedeutet. Am Drahtablauf- und Zuführgerät 23 ist ein bekannter Richtapparat 26 mit drei unteren, festen Richtrollen 27 und zwei oberen, in der Höhe einstellbaren Richtrollen 28 befestigt. Der Draht 29 wird also vom Drahtablaufgerät 23 abgezogen, durchläuft den Richtapparat 26, wird durch die vier Vorschubrollen 30 der Kaltvorschubvorrichtung 19 geführt, durchläuft eine schematisch dargestellte, bekannte Heizvorrichtung 31, wird von den Einzugsrollen 17 der Maschine 1 übernommen und der Abschervorrichtung zugeführt.

Mit dem Verstellhebel 7 (Fig. 2) kann der Einzugshub des Warmeinzuges und der Kaltvorschubvorrichtung 19 gleichzeitig verstellt werden. Indem man eine Spindel 15 dreht, verschiebt man den Gelenkstein 14, welcher den Gelenkpunkt zwischen Koppel 6 und Verstellhebei 7 bildet ; dadurch wird der Hebelarm a verlängert oder verkürzt, d. h. die Winkelbewegung des Verstellhebels wird verändert. Verstellt werden kann stufenlos innerhalb der Strecke b. Diese Verstellstrecke b kann mit einer Skala ausgerüstet sein, worauf z. B. der Einzugshub in mm abgelesen werden kann, und ein Einstellen erleichtert ist.

Die Wippbewegung, welche über die Uebertragungsstange 18 der Kaltvorschubvorrichtung 19 zugeführt wird, wird von einem zweilaschigen Umlenkhebel 33 (Fig.4) übernommen. Dieser Umlenkhebel 33 ist auf einer Welle 34 befestigt, welche im Gehäuse 35 der Kaltvorschubvorrichtung 19 drehbar gelagert ist. Die Wippbewegung des Umlenkhebels 33 wird über eine Stange 36, die mit dem Umlenkhebel 33 gelenkig mit dem Lager 37 verbunden ist, auf einen Wipparm 38 übertragen, wobei die Verbindung Stange 36 zu Wipparm 38 als Gelenk 39 ausgebildet ist.

Dieser Wipparm 38 ist einteilig mit einem Mitnehmerjoch 98 erstellt, das drehstarr auf einer Welle 40 angebracht ist, welche in einer zylinderförmigen Hülse 41 mittels Wälzlagern 50 gelagert ist (Fig. 5). Am anderen Ende der Welle 40 ist eine der vier Vorschubrollen 30 drehstarr angebracht. Die Wippbewegung des Wipparmes 38 wird über ein Hebelgetriebe mit Stangen 42, 43, 44 und Mitnehmerjochen 98, 99, 100, 101 auf die Wellen 45, 46, 47 übertragen, die gleich gelagert sind, wie die vorher beschriebene Welle 40. An den andern Enden der Wellen 45, 46, 47 ist ebenfalls je eine Vorschubrolle 30 drehstarr befestigt. Dadurch erfahren alle Vorschubrollen 30 die genau gleiche Wippbewegung, obere und untere in entgegengesetzter Richtung.

Der Antrieb des zum Abheben der oberen Vorschubrollen 30b der Kaltvorschubvorrichtung 19 dienenden Lüftmechanismus ist aus Fig. 3 ersichtlich. Die Lüftkurve 20 ist drehbar auf der Welle 2 gelagert. Sie wird durch vier Schrauben 51, 52, 53, 54 gegen einen auf der Welle 2 drehstarr befestigten Flansch gespannt. Die Lüftkurve 20 weist im Bereich der Schrauben vier konzentrisch angeordnete, d. h. auf einem gemeinsamen Kreisbogen liegende Schlitze 55 auf, die erlauben, dass nach Lösen der Schrauben 51, 52, 53, 54 die Lüftkurve 20 innerhalb eines bestimmten Winkelbereichs verstellt und wieder festgespannt werden kann.

Die Lüftkurve 20 versetzt einen auf einer Achse 56 aufgesteckten Winkelhebel 21, der ebenfalls auf dem Support 9 gelagert ist, der fest mit dem Maschinenkörper 1 verbunden ist, in eine Wippbewegung. Diese Wippbewegung wird über die Stange 22 der Kaltvorschubvorrichtung 19 zugeführt. Die beiden oberen Vorschubrollen 30b der Kaltvorschubvorrichtung 19 werden dadurch gegen Ende des Materialhubes vom Draht nach oben abgehoben, ohne dass dadurch deren Antrieb beeinträchtigt würde. Um zu verhindern, dass die Rolle 58 des Winkelhebels 21 von der Lüftkurve abhebt, sind am Support 9 vier Stelzen 59 eingelassen, die am anderen Ende einen gemeinsamen Flansch 60 aufweisen, auf welchen ein Federteller 61 durch die Druckfeder 62 gedrückt wird. Das andere Ende der Druckfeder 62 wird von einem Flansch 63 abgeschlossen, welcher innerhalb der vier Stelzen 59 angebracht ist und der auf einen mit der Stange 22 fest verbundenen Ringflansch 64 drückt. Dadurch wird die Rolle 58 immer in Berührung mit der Lüftkurve 20 gehalten.

Die Bewegung des beschriebenen Antriebsmechanismus wird über die Stange 22 der Kaltvorschubvorrichtung 19 übertragen. Die Stange 22 ist mit einem Umlenkhebel 65 (Fig. 4) gelenkig verbunden, welcher seinerseits über eine Gelenkstange 66 mit dem eigentlichen Lüfthebel 67 verbunden ist.

Der beschriebene Antriebsmechanismus des Kaltvorschubvorrichtung 19 erteilt den Vorschubrollen 30a, 30b, wie aus Fig. 4 ersichtlich ist, bei jedem Hub der Stange 36 eine in beiden Drehrichtungen erfolgende Drehbewegung, wobei nur die in der einen Richtung erfolgende Drehung zum Vorschub des Drahtes ausnutzbar ist. Während der entgegengesetzten Drehung müssen sämtliche Vorschubrollen 30a, 30b vom Draht abgehoben sein, ansonsten derselbe wieder zurückbewegt würde.

Bei der beschriebenen Ausführungsform werden die oberen Vorschubrollen 30b während der Rücklaufdrehung abgehoben. Da der Draht in dieser Phase aber auch von den ebenfalls angetriebenen unteren Vorschubrollen 30a abgehoben werden muss, ist an einer der beiden Lagerhülsen 72 ein winkliger Hebel 92 (Fig. 1) angeschraubt, dessen Schenkel 93 zwischen den beiden unteren Vorschubrollen 30a unter den einzuziehenden Draht zu liegen kommt. Dieser winklige Hebel 92 wird mit den oberen Vorschubrollen 30b beim Lüftvorgang angehoben und hebt dadurch den Draht von den unteren Vorschubrollen 30a um ein bestimmtes Mass ab. Dadurch wird verhindert, dass beim Zurückdrehen der Vorschubrollen 30 der Draht in den unteren Vorschubrollen 30a hängenbleibt und somit wieder zurückbewegt wird.

Der Lüfthebel 67 (Fig. 5) setzt sich zusammen aus einem zylinderförmigen Rohr 68, welches drehbar auf einer Achse 69 gelagert ist, welche ihrerseits im Gehäuse 35 befestigt ist. Auf der den Vorschubrollen 30 abgewandten Seite ist am . Rohr 68 eine Lasche 70 angebracht, die an ihrem Ende, mit der Stange 66 gelenkig verbunden ist. Auf der der Lasche 70 gegenüberliegenden Rohrseite sind zwei Nasen 71 angebracht, die den Lüftmechanismus betätigen. Die Hülsen 72 und 73, in welchen die Antriebswellen 46, 47 für die oberen Vorschubrollen 30b wälzgelagert sind, sind nicht fest im Kaltvorschubgehäuse 35 angeordnet wie die Lagerhülsen für die unteren Vorschubsrollen 30a, sondern sie weisen am hinteren Ende ein Gelenk 74 auf, welches erlaubt, dass Hülse 72 und 73 (Fig.4) um die im Kaltvorschubgehäuse 35 fest angebrachte Achse 75 eine Winkelbewegung ausführen können. Am vorderen Ende der Hülsen 72 und 73 ist je ein Steg 76 angebracht. An diesen Steg 76 ist je eine H-förmige Lasche 77 angelenkt, deren anderes Ende mit einer in der Federbüchse 78 geführten Stange 79 gelenkig verbunden ist. Diese Stange 79 ist mit einem Flansch 80 versehen, der einerseits als Auflagefläche für ein Federpaket 81, andererseits als untere Endlage der oberen Vorschubrolle 30b dient. Das Federpaket 81 ist verantwortlich für den Anpressdruck der oberen Vorschubrollen 30b auf den Draht.

Die Nasen 71 des Lüfthebels 67 ragen in den unteren Teil der H-förmigen Lasche 77 hinein. An jeder dieser Nasen 71 ist ein kurzes Achsenstück 82 befestigt. Auf diesem Achsenstück 82 liegt ein Gleitstein 83 auf. Seine Rückseite drückt beim Lüftvorgang auf die Gleitlagerfläche 84 des Quersteges 85 der H-förmigen Lasche 77. Im angepressten Zustand der Vorschubrollen 30 besteht zwischen Gleitstück 83 und Gleitlagerfläche 84 ein Spalt A, damit die Gewähr besteht, dass im Anpresszustand immer die volle Kraft des Federpaketes 81 auf den einzuziehenden Draht 29 wirkt.

Die Stange 79 ragt je auf der hinteren Seite der Federbüchse 78 um ein bestimmtes Mass heraus und weist je einen Querbolzen 87 auf. Dieser Querbolzen 87 dient als Angriffspunkt eines Doppelhebels 88, der auf der einen Seite drehbar auf einem im Gehäuse 35 fest angebrachten Lagerbock 89 gelagert ist, auf der andern Seite mit einem hydraulischen Zylinder gelenkig verbunden ist. Dieser hydraulische Zylinder 90 ist seinerseits mit einem im Gehäuse 35 fest angebrachten Lagerbock 91 drehbar verbunden. Mit diesen Zylindern 90 können die oberen Vorschubrollen 30b, ungeachtet der Stellung des Lüfthebels 67, angehoben werden, indem sich der Spalt A zwischen Gleitstein 83 und Gleitlagerfläche 84 so vergrössert, dass er nie ganz geschlossen wird, auch wenn sich der Lüfthebel 67 in seiner oberen (gelüfteten) Lage befindet. Diese von Hand zu jedem beliebigen Zeitpunkt betätigbare Vorrichtung soll das Abheben der oberen Vorschubrollen 30b im Falle einer Störung oder beim Auflegen eines neuen Drahtringes gestatten.

Funktionsweise : Der Drahtring 25 wird auf den Dorn 24 des Drahtablauf- und Zuführgerätes 23 aufgelegt. Die Anpressrolle 95 des Drahtablauf-und Zuführgerätes 23 befindet sich in angehobenem Zustand. Der Drahtanfang des Drahtringes 25 kann nun zwischen Dorn 24 und Anpressrolle 95 eingeführt werden. Die Umformmaschine wird gestartet, jedoch im ausgekuppelten Zustand. Die obere Warmeinzugsrolle 17 ist angehoben. Die oberen Vorschubrollen 30b befinden sich in angehobenem Zustand, herbeigeführt durch die beiden hydraulischen Zylinder 90.

Die Anpressrolle 95 wird nun gesenkt, der Dorn 24 wird angetrieben. Er dreht sich mit einer einstellbaren Geschwindigkeit, die der mittleren Geschwindigkeit des Drahtvorschubs, bestimmt durch die Einzugsrollen, entspricht.

Der Draht 29 durchläuft nun den Richtapparat 26. Danach kann der Vorschubantrieb des Drahtablaufgerätes 23 zur Bearbeitung des Drahtanfangs gestoppt werden. Anschliessend wird der Vorschub wieder in Gang gesetzt. Der vorlaufende und gerichtete Draht 29 wird in die Kaltvorschubvorrichtung 19, deren obere Vorschubrollen 30b sich ja in angehobenem Zustand befinden, eingeführt. Anschliessend durchläuft der Draht 29 die Heizung 31, wird auf Schmiedetemperatur erwärmt und gelangt schliesslich vor die Warmeinzugsrollen 17. Die Umformmaschine wird nun eingekuppelt, d. h. Warmeinzugsrollen 17 (obere Rolle noch angehoben) und Vorschubrollen 30 (obere Rollen 30b noch angehoben) drehen sich im Takt der Maschine. Wenn der Beginn des Drahtes 29 die Warmeinzugsrollen erreicht hat, werden diese gesenkt. Gleichzeitig werden automatisch die Vorschubrollen 30b gesenkt, während gleichzeitig automatisch die Anpressrolle 95 des Drahtzuführgerätes 23 vom Dorn 24 abgehoben wird. Der Draht 29 wird nun intermittierend der Maschine zugeführt, während der Dorn 24 des Drahtablaufgerätes 23 sich mit der eingestellten mittleren Geschwindigkeit weiterdreht. Der 1. abgescherte Stangenabschnitt wird noch ausgeschieden, dann kann die Maschine Schmiedeteile produzieren.

Von Bedeutung ist hierbei, dass die Vorschubrollen 30a, 30b den Draht mit vollem Anpressdruck vom Drahtring abziehen, in der letzten Phase jedes Einzugshubes jedoch ausser Funktion sind. In dieser letzten Phase wird der Vorschub des warmen Drahtes durch die Warmeinzugsrollen allein weitergeführt, deren Anpresskräfte bzw. Antriebsdrehmomente so gering sind, dass eine Deformation des warmen Drahtes ausgeschlossen ist.

Die beiden Materialeinzüge sind synchron miteinander gekoppelt, durch die Umformmaschine angetrieben. Diese Anordnung ermöglicht es, den Draht auf eine maximale, für den Umformvorgang günstigste, Temperatur zu erwärmen, da das erwärmte Drahtstück praktisch keinen Beanspruchungen ausgesetzt wird. Zudem ist der Antrieb der Kaltvorschubvorrichtung 19 sehr einfach, abgestimmt auf den Arbeitstakt der Maschine, und es braucht keine zusätzlichen Steuereiemente und keine zusätzlichen Antriebsaggregate, die von den Steuerelementen überwacht werden müssen. Der Platzbedarf ist ferner sehr gering.

Bevor das Drahtende den Dorn 24 verlassen hat, wird ein neuer Drahtring auf den Dorn 24 gelegt, dessen Drehbewegung abgestellt werden kann, da das Gewicht des vorherigen Drahtes nur noch sehr gering ist. Der Drahtanfang des neuen Drahtringes kann bereits jetzt bearbeitet werden. Wenn der alte Draht den Dorn 24 verlassen hat, wird der neue Drahtanfang zwischen angehobene Anpressrolle 95 und stillstehenden Dorn 24 eingefädelt. Nun wird die Anpressrolle 95 gesenkt, während sich gleichzeitig der Dorn 24 mit einer mittleren Geschwindigkeit in Bewegung setzt und gleichzeitig werden die oberen Rollen 30b der Kaltvorschubvorrichtung 19 angehoben. Durch Erhöhung der Drehgeschwindigkeit des Dornes 24 holt der neue Drahtanfang das Ende des alten Drahtes ein. Dies erfolgt vor Erreichen der Heizung 31. Sobald der neue Drahtanfang das alte Drahtende eingeholt hat, wird die Drehgeschwindigkeit des Dornes 24 wieder auf eine mittlere Geschwindigkeit gestellt. Unmittelbar vor Erreichen der Warmeinzugsrollen 17 werden die Vorschubrollen 30b gesenkt, während gleichzeitig die Anpressrolle 95 angehoben wird. Der Arbeitsvorgang geht weiter.

Tritt nun eine Störung auf und wird die Maschine sowie das Drahtablaufgerät 23 stillgesetzt, kann der Draht aus der Maschine gezogen werden. Dazu wird die Rückspulrolle 96 in die gestrichelte Position 97 gebracht und mechanisch verriegelt. Anschliessend wird die Rückspultaste gedrückt. Dies bewirkt folgendes : die obere Warmeinzugsrolle 17 wird angehoben, die beiden oberen Vorschubrollen 30b werden angehoben, die Anpressrolle 95 wird gesenkt, der Dorn 24 beginnt sich zu drehen, und zwar in rückläufiger Richtung. Durch die Rückspulrolle 97 wird der Draht wieder auf den Drahtring aufgespult. Es kann ganz oder nur teilweise zurückgefahren werden.

Die Lüftkurve 20 kann verstellt werden. Durch das Verdrehen der Kurve 20 um die Welle 2 lässt sich der Zeitpunkt « Beginn Lüften einstellen. Damit lässt sich auch das Verhältnis des Kaltvorschubhubes zum Warmeinzugshub einstellen. Durch entsprechende Wahl der Lage der Kurve 20 wird der effektive Hubanteil der Kaltvorschubvorrichtung 19 stets etwas kleiner sein, als derjenige des Warmeinzuges ; der effektive Hub der Kaltvorschubvorrichtung 19 sollte mit Sicherheit spätestens dann beendet sein, wenn das vordere Drahtende am Anschlag anstösst, in der Praxis stets um eine kleine Zeitspanne vorher. Dank der geringen Anpresskraft der Warmeinzugsrollen gleiten die letzteren dann in der letzten Phase jedes Einzelhubes auf dem warmen Draht.

Da Kaltvorschubvorrichtung 19 und Warmeinzugsvorrichtung 17 wegen der Wärmeausdehnung des Drahtes nicht genau identisch laufen können, ist das Gelenk 39 (Fig.4) mit einem Exzenter versehen. Dadurch kann der Abstand Gelenkpunkt 39-Achse 40 variiert werden. Dies hat zur Folge, dass die Wärmeausdehnung der Stange kompensiert werden kann. Dieser Exzenter kann mit einer Skala versehen werden, die nach der Eichung eingestellt werden kann. Dadurch fällt eine Verstellung des Exzenters leichter.

Das beschriebene Verfahren und die zugehörige Einrichtung lassen sich im Rahmen des Erfindungsgedankens sowohl für die Warmumformung als auch für das in der Umformtechnik als « Halbwarmumformung » bezeichnete Verfahren einsetzen.

Das beschriebene Ausführungsbeispiel kann vom Fachmann im Rahmen des Erfindungsgedankens wie er in den Patentansprüchen definiert ist in vielfacher Hinsicht abgewandelt werden. So wäre es beispielsweise möglich, die Vorschubrollen 30a/30b der Kaitvorschubvorrichtung 19 nicht durch Abheben ausser Funktion zu setzen, sondern durch eine Kupplung, welche die Rollen in der letzten Hubphase auf Leerlauf schaltet.

## Patentansprüche

1. Verfahren zur Materialzuführung an Warm-und Halbwarm-Umformmaschinen zwecks spanloser Metallumformung, wobei ein in Drahtringform vorliegendes Material (25) in einem Richtapparat (26) gerade gerichtet und mittels einer Vorrichtung (17, 19) für den Drahtvorschub intermittierend gegen einen Anschlag vorgeschoben, aufgeheizt, in Einzellängen unterteilt und der Warmumformmaschine zugeführt wird, dadurch gekennzeichnet, dass das Drahtmaterial (29) in einem ersten Abschnitt des Materialvorschubes durch eine Kaltvorschubvorrichtung (19) vorgeschoben wird, worauf die Kaltvorschubvorrichtung (19) ausser Funktion gesetzt und der restliche Materialvorschub von einer nachfolgenden Warmeinzugsvorrichtung (17) weitergeführt wird, und mit einer Anpresskraft erfolgt, welche einen Bruchteil der von der Kaltvorschubvorrichtung (19) aufgewandten, zum Abziehen des Drahtes (29) von Drahtring (25) erforderlichen Anpresskraft beträgt, so dass die Einzugsrollen (17) der Warmeinzugsvorrichtung (17) nach dem Auftreffen des Drahtendes am Anschlag auf der Drahtoberfläche gleiten.

2. Verfahren nach Anspruch 1, dadurch gekennzeichnet, dass die Vorschubrollen (30a, 30b) auf dem genannten restlichen Weg ausgekuppelt werden und somit lose auf der Drahtobertläche abrollen können.

3. Verfahren nach Anspruch 1, dadurch gekennzeichnet, dass die Vorschubrollen (30a, 30b) der Vorschubvorrichtung (19) bei jedem Hub in beiden Drehrichtungen angetrieben und während der Rücklaufbewegung, d. h. auch auf dem genannten restlichen Weg, mindestens einseitig vom Draht (29) abgehoben werden.

4. Einrichtung zur Durchführung des Verfahrens nach einem der Ansprüche 1 bis 3, d. h. zur Materialzuführung an Warm- und Halbwarmumformmaschinen zwecks spanloser Metallumformung eines in Drahtringform vorliegenden Materials (25), mit einer Vorrichtung (23) zur Aufnahme und Drehung des Drahtringes (25), einem derselben nachgeschalteten Richtapparat (26), einer Vorrichtung (17,19) für den intermittierenden Drahtvorschub an eine Unterteilvorrichtung, mittels welcher der Draht (29) in Einzellängen unterteilt wird, und mindestens einer Aufheizstation (31), dadurch gekennzeichnet, dass die Vorrichtung für den intermittierenden Drahtvorschub mindestens eine der Aufheizstation (31) vorgeschaltete Kaltvorschubvorrichtung (19) mit mindestens einem Vorschubrollenpaar (30a, 30b) umfasst, deren Anpressdruck auf einem Grossteil jedes Einzelhubes so bemessen ist, dass er zum Abziehen des Drahtes (29) vom Drahtring (25) und durch den Richtapparat (26) ausreicht, auf dem restlichen Abschnitt jedes Einzelhubes jedoch mindestens auf einen derartigen Wert reduziert wird, dass die im Eingriff befindlichen Einzugsrollen der Warmeinzugsvorrichtung (17) nach dem Eintreffen des Drahtendes am Anschlag auf der Drahtoberfläche gleiten.

5. Einrichtung nach Anspruch 4, dadurch gekennzeichnet, dass die Vorrichtung für den intermittierenden Drahtvorschub eine der Aufheizstation (31) vorgeschaltete Kaltvorschubvorrichtung (19) und eine derselben nachgeschaltete Warmeinzugsvorrichtung (17) aufweist und diese beiden Vorrichtungen (19/17) im Arbeitstakt synchron so angetrieben sind, dass während jedes Einzelhubes die Kaltvorschubvorrichtung (19) auf einem Grossteil der Hublänge mit ihrer vollen Anpresskraft an der Drahtoberfläche angreift, auf einem Endabschnitt jedes Einzelhubes jedoch ausser Funktion ist, so dass der Vorschub auf diesem Endabschnitt nur noch über die Warmeinzugsvorrichtung (17) erfolgt, deren Anpresskraft einen Bruchteil derjenigen der Kaltvorschubvorrichtung (19) beträgt und so gewählt ist, dass deren Einzugsrollen (17) den warmen Draht (29) zwar vorschieben, beim Auftreffen des Drahtendes am Anschlag jedoch auf der Drahtobertläche gleiten.

6. Einrichtung nach Anspruch 5, dadurch gekennzeichnet, dass die beiden Vorrichtungen (19, 17) von einem gemeinsamen Steuerorgan (3) aus gesteuert sind, und die Kaltvorschubvorrichtung (19) zusätzlich zum Einzugsrollenantrieb mit einer Abhebevorrichtung (66 bis 71) versehen ist, welche jeweils eine Rolle jedes Vorschubrollenpaares (30a, 30b) im letzten Abschnitt jedes Einzughubes vom Draht abhebt.

7. Einrichtung nach einem der Ansprüche 4 und 5, dadurch gekennzeichnet, dass jeweils eine Vorschubrolle (30a bzw. 30b) jedes Vorschubrollenpaares (30a, 30b) über eine Hülse (72, 73) an einem Gelenk (74) gelagert und über einen Lüfthebel (67) um das Gelenk (74) schwenkbar und damit vom Draht abhebbar ist.

8. Einrichtung nach Anspruch 7, dadurch gekennzeichnet, dass die schwenkbar gelagerten Hülsen (72, 73) der abhebbaren Vorschubrollen (30b) unter dem Einfluss einer den Anpressdruck der Vorschubrollenpaare bestimmenden Feder (81) stehen und der Lüfthebel (67) über ein Gleitorgan (83) an einem gelenkig (76) mit der jeweiligen Hülse (72, 73) verbundenen Hebel (77) angreift.

9. Einrichtung nach Anspruch 6, dadurch gekennzeichnet, dass der Antrieb beider Vorrichtungen (17, 19) von einer im Arbeitstakt der Umformmaschine rotierenden Kurvenscheibe (3) aus über ein Gestänge (5-16) erfolgt, das einen Verstellmechanismus (7) zur gleichzeitigen Regulierung des Hubes beider Vorrichtungen (17, 19) aufweist, wobei dieser Verstellmechanismus ein zwischen einer Koppel (6) und einem Winkelhebel (10) angeordnetes Verstellorgan (7) ist, an welchem der Endabschnitt der Koppel (6) mittels eines Gelenkes (14) verschiebbar gelagert ist und mittels einer Spindel (15) verstellbar ist, wobei an den beiden Enden des Winkelhebels (10) die Uebertragungsstangen (16, 18) für die beiden Vorrichtungen (17, 19) gelenkig angreifen.

10. Einrichtung nach Anspruch 6, dadurch gekennzeichnet, dass die Vorschubrollen (30a/30b) der Kaltvorschubvorrichtung (19) von der Uebertragungsstange (18) aus über ein Hebelgetriebe (42, 43, 44) angetrieben sind, das die jeweils obere bzw. untere Vorschubrolle (30b bzw. 30a) jedes Vorschubrollenpaares (30a, 30b) im entgegengesetzten Drehsinne antreibt, wobei jede Vorschubrolle (30a/30b) drehstarr mit einem Mitnehmerjoch (98-101) verbunden ist und die Mitnehmerjoche (98-101) sämtlicher Vorschubrollen (30a/30b) durch Verbindungsstangen (42, 43, 44) so untereinander verbunden sind, dass sich die Wippbewegung des ersten, mit dem Antriebsgestänge verbundenen Mitnehmerjoches (96) auf die anderen Mitnehmerjoche (99-101) und damit auch auf die restlichen Vorschubrollen überträgt.

11. Einrichtung nach einem der Ansprüche 6 bis 10, dadurch gekennzeichnet, dass eine an den schwenkbar gelagerten Hülsen (72, 73) der abhebbaren Vorschubrollen (30b) angreifende Vorrichtung (88, 89, 90) vorgesehen ist, die es gestattet, die genannten Vorschubrollen (30b) nach Belieben, insbesondere im Störungsfalle sowie zum Einführen eines neuen Drahtringes (25), vom Draht abzuheben.

12. Einrichtung nach Anspruch 9, dadurch gekennzeichnet, dass das Verstellorgan (7) einerseits gelenkig mit der genannten Koppel (6), andererseits drehstarr mit einem Winkelhebel (10) verbunden ist, an dessen beide Endabschnitte die Uebertragungsstangen (16, 18) zum Antrieb der beiden Vorrichtungen (17, 19) angelenkt sind.

13. Einrichtung nach Anspruch 12, dadurch gekennzeichnet, dass der Antrieb der Warmeinzugsvorrichtung (17) von der Uebertragungsstange (16) aus über ein Zahnradgetriebe mit Rücklaufsperren erfolgt.

14. Einrichtung nach einem der Ansprüche 6 bis 13, dadurch gekennzeichnet, dass an einer der oberen, abhebbaren Vorschubrollen (30b) ein unter die Bewegungsbahn des Drahtes reichender Mitnehmer (93) befestigt ist, der den Draht beim Abheben der oberen Vorschubrollen (30b) von den unteren Vorschubrollen (30a) abhebt.

15. Einrichtung nach Anspruch 10, dadurch gekennzeichnet, dass der Uebertragungsmechanismus zwischen der Uebertragungsstange (18) und dem Hebelgetriebe (42, 43, 44) mit einer Ausgleichsvorrichtung versehen ist, durch welche die infolge der Wärmedehnung des Drahtes im Bereich des Warmeinzugs (17) auftretende Längendifferenz kompensiert werden kann.

16. Einrichtung nach Anspruch 15, dadurch gekennzeichnet, dass die Uebertragung der Antriebsbewegung von der Uebertragungsstange (18) auf das Hebelgetriebe (42, 43, 44) über eine weitere Stange (36) erfolgt, deren Angriffsstelle am auskragenden Arm (38) des ersten Mitnehmerjoches (98) mittels eines Exzenters verstellbar ist.

## Claims

1. Process for feeding material to hot and semi-hot forming machines for non-cutting metal shaping, in which a material (25) in the form of a coil of wire is straightened in a dressing apparatus (26) and advanced by means of an apparatus (17, 19) for advancing wire intermittently towards a stop, heated up, sub-divided into separate lengths and fed into the hot forming machine, characterised in that in a first section of the material advance the wire material (29) is advanced by means of a cold advance apparatus (19), after which the cold advance apparatus (19) is put out of operation and the remainder of the material advance is continued by a subsequent hot feed apparatus (17) with a contact pressure which amounts to a fraction of the contact pressure applied by the cold advance apparatus (19) and required to pull the wire (29) away from the coil of wire (25), so that after the end of the wire has made contact with the stop, the feed rollers (17) of the hot feed apparatus (17) slide over the surface of the wire.

2. Process according to claim 1, characterised in that the advance rollers (30a, 30b) can be disengaged over the said remainder of the path and can thus roll idly over the surface of the wire.

3. Process according to claim 1, characterised in that the advance rollers (30a, 30b) of the advance apparatus (19) are driven in opposite directions of rotation for each stroke and are raised at least from one side of the wire (29) during the return movement, i. e. over the said remainder of the path.

4. Apparatus for performing the process according to one of claims 1 to 3, i. e. for feeding material to hot and semi-hot forming machines for the purpose of non-cutting metal shaping of a material (25) in the form of a coil of wire, having an apparatus (23) for receiving and turning the wire coil (25), a dressing apparatus (26) located downstream thereof, an apparatus (17, 19) for intermittently advancing the wire to a sectioning apparatus by means of which the wire (29) is sub-divided into separate lengths, and at least one heating station (31), characterised in that the apparatus for intermittently advancing the wire comprises at least one cold advance apparatus (19) ahead of the heating station (31) with at least one pair of advance rollers (30a, 30b), the contact pressure of these rollers over the majority of each individual stroke being such that it is sufficient to pull the wire (29) away from the coil (25) and through the dressing apparatus (26) but is reduced, over the remainder of each individual stroke, at least to a level such that the feed rollers of the hot feed apparatus (17) which are in engagement will slide over the surface of the wire after the end of the wire has made contact with the stop.

5. Apparatus according to claim 4, characterised in that the apparatus for intermittently advancing the wire comprises a cold advance apparatus (19) located before the heating station (31) and a hot feed apparatus (17) located after the heating station and these two apparatus (19/17) are driven synchronously in their working cycle so that, during each individual stroke, the cold advance apparatus (19) acts on the surface of the wire with its full contact pressure over the majority of the stroke length, but is inoperative over the end portion of each individual stroke, so that, at this end portion, advance is effected only by means of the hot feed apparatus (17) the contact pressure of which is a fraction of that of the cold advance apparatus (19) and is designed so that the feed rollers (17) will advance the hot wire (29) but will slide over the surface of the wire when the end of the wire makes contact with the stop.

6. Apparatus according to claim 5, characterised in that the two apparatus (19, 17) are controlled by a common control member (3) and the cold advance apparatus (19) comprises, in addition to the drive for the feed rollers, a lifting mechanism (66 to 71) which lifts a roller of each pair of advance rollers (30a, 30b) away from the wire in the last section of each feed stroke.

7. Apparatus according to one of claims 4 and 5, characterised in that one advance roller (30a or 30b) of each pair of advance rollers (30a, 30b) is mounted on a joint (74) via a sleeve (72, 73) and is pivotable about the joint (74) via a lifting lever (67) and can thus be raised from the wire.

8. Apparatus according to claim 7, characterised in that the pivotally mounted sleeves (72, 73) of the liftable advance rollers (30b) are acted upon by a spring (81) which determines the contact pressure of the pairs of advance rollers and the lifting lever (67) engages, via a sliding member (83), on a lever (77) which is pivotally (76) connected to the sleeve (72, 73) in question.

9. Apparatus according to claim 6, characterised in that both apparatus (17,19) are driven by a cam (3) rotating in the operating cycle of the forming machine via a linkage (5-16) which comprises an adjusting mechanism (7) for simultaneously regulating the strokes of both apparatus (17, 19), this adjusting mechanism being an adjusting member (7) mounted between a connecting rod (6) and a bell crank lever (10), the end portion of the connecting rod (6) being displaceably mounted on said adjusting member (7) by means of a joint (14) and adjustable by means of a spindle (15), the transmission rods (16,18) for the two apparatus (17, 19) engaging in articulated manner on the two ends of the bell crank lever (10).

10. Apparatus according to claim 6, characterised in that the advance rollers (30a, 30b) of the cold advance apparatus (19) are driven by the transmission rod (18) via a lever drive unit (42, 43, 44), which drives the upper or lower advance roller (30b or 30a, respectively) of each pair of advance rollers (30a, 30b) in the opposite direction of rotation, each advance roller (30a/30b) being connected for rotation with a driving yoke (98 to 101) and the driving yokes (98 to 101) of all the advance rollers (30a/30b) are connected to one another by means of connecting rods (42, 43, 44) in such a way that the rocking movement of the first driving yoke (96) connected to the drive linkage is transmitted to the other driving yokes (99 to 101) and thus also to the remaining advance rollers.

11. Apparatus according to one of claims 6 to 10, characterised in that an apparatus (88, 89, 90) engaging on the pivotally mounted sleeves (72, 73) of the liftable advance rollers (30b) is provided, enabling the above mentioned advance rollers (30b) to lift away from the wire as necessary, particularly in the event of any breakdown and when a new coil of wire (25) is put in.

12. Apparatus according to claim 9, characterised in that the adjusting member (7) is connected on the one hand to the above mentioned connecting rod (6) in articulated manner and on the other hand is connected for rotation with a bell crank lever (10), the two end portions of which are articulated on the transmission rods (16, 18) for driving the two apparatus (17, 19).

13. Apparatus according to claim 12, characterised in that the hot feed apparatus (17) is driven by the transmission rod (16) via a geared drive with flyback suppressors.

14. Apparatus according to one of claims 6 to 13, characterised in that a driver (93) extending below the path of travel of the wire is secured to one of the upper, liftable advance rollers (30b), this driver lifting the wire when the upper advance rollers (30b) are raised from the lower advance rollers (30a).

15. Apparatus according to claim 10 characterised in that the transmission mechanism between the transmission rod (18) and the lever drive unit (42, 43, 44) is provided with a compensating device by means of which the difference in length occurring as a result of thermal expansion of the wire in the region of the hot feed (17) can be compensated.

16. Apparatus according to claim 15, characterised in that the drive movement is transmitted from the transmission rod (18) to the lever drive unit (42, 43, 44) via another rod (36) the point of engagement of which on the projecting arm (38) of the first driving yoke (98) an be adjusted by means of an eccentric.

## Revendications

1. Procédé d'alimentation en matériau de machines de formage à chaud et à température moyenne pour formage du métal sans enlèvement de copeaux, selon lequel un métal (25) en forme de bobine de fil est dressé dans un appareil de dressage (26) et poussé par intermittence, contre une butée, au moyen d'un dispositif (17, 19), d'avance du fil, chauffé, sectionné en tronçons et acheminé vers la machine de formage à chaud, caractérisé en ce qu'au cours de la première étape de l'avance du métal, le métal en fil (29) passe à travers un dispositif d'avance à froid (19), après quoi le dispositif d'avance à froid (19) est mis hors fonction, et la course résiduelle du métal est assurée par un dispositif d'amenage à chaud (17) suivant, et s'effectue avec une force de pression qui ne représente qu'une fraction de la force de pression exercée par le dispositif d'avance à froid (19) pour tirer le fil (29) de la bobine (25), de sorte que les rouleaux d'amenage (17) du dispositif d'amenage à chaud (17) glissent à la surface du fil après que l'extrémité du fil est venue en butée.

2. Procédé selon la revendication 1, caractérisé en ce que les rouleaux d'avance (30a, 30b) sont débrayés pendant la course résiduelle citée et peuvent ainsi rouler fous à la surface du fil.

3. Procédé selon la revendication 1, caractérisé en ce que les rouleaux d'avance (30a, 30b) du dispositif d'avance (19) sont entraînés à chaque course dans les deux sens de rotation et sont relevés du fil (29), tout au moins d'un côté, pendant le mouvement de retour, c'est-à-dire y compris pendant la course résiduelle citée.

4. Dispositif d'application du procédé selon l'une quelconque des revendications 1 à 3, c'est-à-dire pour l'alimentation en métal de machines de formage à chaud et à température moyenne pour le formage sans enlèvement de copeaux d'un métal (25) en forme de bobine de fil, comportant un dispositif (23) de réception et de rotation de la bobine de fil (25), un appareil de dressage (26) monté en aval du précédent, un dispositif (17, 19) d'avance intermittente du fil vers un dispositif de cisaillage, séparant le fil (29) en tronçons, et au moins un poste de chauffage (31), caractérisé en ce que le dispositif d'avance intermittente du fil comporte au moins un dispositif d'avance à froid (19) monté en amont du poste de chauffage (31) comprenant au moins une paire de rouleaux d'avance (30a, 30b), dont la pression sur une grande partie de chacune des courses est calculée en sorte qu'elle suffit à tirer le fil (29) de la bobine (25) et à le faire passer dans l'appareil de dressage (26), mais est réduite pour le reste de chacune des courses à une valeur si faible que les rouleaux d'amenage en fonction du dispositif d'amenage à chaud (17) glissent à la surface du fil après que l'extrémité du fil est venue en butée.

5. Dispositif selon la revendication 4, caractérisé en ce que le dispositif d'avance intermittente du fil comporte un dispositif d'avance à froid (19) monté en amont du poste de chauffage (31) et un dispositif d'amenage à chaud (17) monté en aval de ce même poste, et en ce que l'entraînement de ces deux dispositifs (19/17) est synchronisé avec la cadence de travail, en ce que pendant chaque course, le dispositif d'avance à froid (19) agit sur une grande partie de la longueur de la course avec sa pleine force de pression, sur la surface du fil, tandis qu'il est hors fonction sur le dernier tronçon de chaque course, de sorte que l'avance sur ce tronçon final n'est plus assurée que par le dispositif d'amenage à chaud (17) dont la force de pression est égale à une fraction de celle du dispositif d'avance à froid (19) et choisie en sorte que ses rouleaux d'amenage (17) font avancer le fil chaud (29), mais glissent à sa surface lorsque l'extrémité du fil est venue en butée.

6. Dispositif selon la revendication 5, caractérisé en ce que les deux dispositifs (19, 17) sont commandés par un même organe de commande commun (3) et en ce que le dispositif d'avance à froid (19) est pourvu, en plus de la commande des rouleaux d'amenage, d'un dispositif de relevage (66 à 71) qui relève chaque rouleau de chaque paire de rouleaux d'avance (30a, 30b) sur le dernier tronçon de chaque course d'amenage du fil.

7. Dispositif selon l'une quelconque des revendications 4 ou 5, caractérisé en ce que chaque rouleau d'avance (30a, ou 30b) de chaque paire de rouleaux d'avance (30a, 30b) est supporté, par l'intermédiaire d'un coussinet (72, 73) par une articulation (74) et peut pivoter autour de l'articulation (74) par l'intermédiaire d'un levier de relevage (67), et se séparer ainsi du fil.

8. Dispositif selon la revendication 7, caractérisé en ce que les coussinets (72, 73) des rouleaux d'avance relevables (30b) supportés de manière à pouvoir pivoter, sont sous l'effet d'un ressort (81) déterminant la pression des paires de rouleaux d'avance, et en ce que le levier de relevage (67) agit par l'intermédiaire d'un organe de glissement (83) sur un levier (77) relié de manière articulée ' (76) au coussinet correspondant (72, 73).

9. Dispositif selon la revendication 6, caractérisé en ce que l'entraînement des deux dispositifs (17, 19) est assuré par une came (3) tournant à la cadence de la machine de formage, par l'intermédiaire d'une tringlerie (5-16), qui comporte un mécanisme de réglage (7) pour le réglage simultané de la course des deux dispositifs (17,19), ce mécanisme de réglage étant un organe de réglage (7) disposé entre une bielle (6) et un levier coudé (10), qui supporte l'extrémité de la bielle (6) qui peut être déplacée grâce à une articulation (14) et réglée grâce à une tige (15), cependant qu'aux deux extrémités du levier coudé (10), les barres de transmission (16, 18) s'appliquent de manière articulée pour les deux dispositifs (17, 19).

10. Dispositif selon la revendication 6, caractérisé en ce que les rouleaux d'avance (30â/30b) du dispositif d'avance à froid (19) sont entraînés à partir de la barre de transmissions (18) par l'intermédiaire d'un mécanisme à levier (42, 43, 44) qui entraîne en sens de rotation opposé, le rouleau d'avance supérieur ou inférieur (30b ou 30a) de chaque paire de rouleaux d'avance (30a, 30b), tandis que chaque rouleau d'avance (30a/30b) est relié de manière fixe en rotation à un entraîneur (98-101) et les entraîneurs (98-101) de tous les rouleaux d'avance (30a/30b) sont reliés entre eux par des barres de liaison (42, 43, 44) de telle sorte que le mouvement de bascule du premier entraîneur (96) relié à la tringlerie d'entraînement se transmet à l'autre entraîneur (99-101) et partant également aux autres rouleaux d'avance.

11. Dispositif selon l'une quelconque des revendications 6 à 10, caractérisé en ce qu'il est prévu un dispositif (88, 89, 90) agissant sur les coussinets (72, 73) supportés de manière à pouvoir pivoter, des rouleaux d'avance relevables (30b), qui permet de relever et de séparer du fil les rouleaux d'avance cités (30b), à volonté, notamment en cas de dérangement ou pour mettre en place une nouvelle bobine de fil (25).

12. Dispositif selon la revendication 9, caractérisé en ce que l'organe de réglage (7) est relié d'une part de manière articulée à ladite bielle (6), d'autre part de manière fixe en rotation à un levier coudé (10) sur les deux extrémités duquel s'articule la barre de transmission (16, 18) de commande des deux dispositifs (17, 19).

13. Dispositif selon la revendication 12, caractérisé en ce que l'entraînement du dispositif d'amenage à chaud (17) s'effectue à partir de la barre de transmission (16) par l'intermédiaire d'un train d'engrenages comportant des cliquets anti-retour.

14. Dispositif selon l'une quelconque des revendications 6 à 13, caractérisé en ce qu'un entraîneur (93) est fixé sur l'un des rouleaux d'avance (30b) supérieurs, relevables, s'étendant jusque sous la voie de déplacement du fil, qui sépare le fil des rouleaux d'avance inférieurs (30a) lorsque les rouleaux d'avance supérieurs (30b) sont relevés.

15. Dispositif selon la revendication 10, caractérisé en ce que le mécanisme de transmission, entre la barre de transmission (18) et le mécanisme à leviers (42, 43, 44) est pourvu d'un dispositif de compensation qui permet de compenser la différence de longueur survenant par suite de l'allongement du fil dû à la chaleur dans la zone de l'amenage à chaud (17).

16. Dispositif selon la revendication 15, caractérisé en ce que la transmission du mouvement d'entraînement de la barre de transmission (18) au mécanisme à leviers (42, 43, 44), est assurée par une autre barre (36) dont le point d'intervention sur le bras en porte-à-faux (38) du premier entraîneur (98), est réglable au moyen d'un excentrique.
